# EUROPÄISCHE PATENTSCHRIFT

(11) **EP 0 144 628 B1**
(45) Veröffentlichungstag und Bekanntmachung des Hinweises auf die Patenterteilung: **18.05.1988**
(21) Anmeldenummer: 84112219.5
(22) Anmeldetag: 11.10.1984
(51) Int. Cl.: E05D 3/06, E05D 11/10

(54) **Weitwinkelscharnier**
Wide-angle hinge
Charnière à grand angle d'ouverture

(30) Priorität: 15.11.1983 DE 3341350
(43) Veröffentlichungstag der Anmeldung: 19.06.1985
(73) Patentinhaber: Arturo Salice S.p.A., I-22060 Novedrate (Como) (IT)
(72) Erfinder:
(74) Vertreter: Lorenz, Eduard

(56) Entgegenhaltungen:
- DE-A- 2 552 729
- DE-A- 2 749 288
- FR-A- 2 181 419
- FR-A- 2 456 200

## Beschreibung

Die Erfindung betrifft ein Weitwinkelscharnier mit zwei sich scherenartig kreuzenden, gelenkig miteinander verbundenen Gelenkarmen, deren eine Enden gelenkig mit den einander zugewandten, innen liegenden Enden eines Tragwandanschlagteils und eines Türanschlagteils, das vorzugsweise topfförmig ausgebildet ist, verbunden sind und deren schwingende Enden über Schwinghebel an den außenliegenden Enden dieser Anschlagteile angelenkt sind, und mit einem etwa sektorartigen zylindrischen Nocken, in dessen Mittelachse der eine Schwinghebel um eine Gelenkachse schwenkbar gelagert ist und gegen dessen Umfangsfläche ein in diesem Schwinghebel längsverschieblich geführter und von einer Druckfeder beaufschlagter Gleit- oder Rollkörper angedrückt ist, wobei im Bereich der Schließstellung der Gleit- dder Rollkörper von dem zylindrischen Teil der Umfangsfläche des Nockens auf dessen Flanke mit sich veringerdem Radius abgleitet.

Bei einem aus der DE-A-2 749 288 bekannten Weitwinkelscharnier dieser Art mit einen einen Gleitkörper und eine Druckfeder enthaltenden Schließvorrichtung ist der Gleitkörper in dem an das Tragwandanschlagteil angelenkten Schwinghebel längs verschieblich geführt, wobei sich die den Gleitkörper beaufschlagende Druckfeder auf einer Gelenkachse dieses Schwinghebels abstützt.

Weitwinkelscharniere, die einen Öffnungswinkel von etwa 180° haben, werden je nach dem jeweiligen Verwendungszweck mit und ohne Schließfedern benötigt. Dabei ist es eine Forderung wirtschaftlicher Fertigung, daß die Weitwinkelscharniere ohne großen zusätzlichen Aufwand je nach dem jeweiligen Auftrag mit oder ohne Schließfeder hergestellt werden können. Die bekannten Weitwinkelscharniere würden sich in einfacher Weise nur dadurch ohne Schließvorrichtung herstellen lassen, daß die betreffenden Schwinghebel ohne Gleitkörper und Druckfedern montiert werden. Werden diese aber mit den die Gleitkörper und Druckfedern enthaltenden Schließvorrichtungen montiert, müssen zusätzliche Teile bei der Montage bereit gehalten werden und es müssen Montagevorrichtungen vorhanden sein, die den Einbau der Gleitkörper und der vorgespannten Druckfedern ermöglichen.

Aufgabe der Erfindung ist es daher, ein Weitwinkelscharnier der eingangs angegebenen Art zu schaffen, das sich bei der Endmontage ohne zusätzlichen Aufwand wahlweise mit und ohne Schließvorrichtung herstellen läßt, ohne daß bei der Endmontage zusätzliche Teile bevorratet und bereitgehalten werden müssen, wenn die Weitwinkelscharniere mit Schließvorrichtungen ausgestattet werden sollen.

Erfindungsgemäß wird diese Aufgabe dadurch gelöst, daß der Schwinghebel zwischen seinen Gelenkachsen und jeweils im Abstand von diesen mit Anschlägen versehen ist, von denen der dem Nocken zugewandte Anschlag die Verschiebung des Gleit- oder Rollkörpers in den Schwinghebel vor dessen Montage in einem derartigen Abstand vor der dem Nocken zugeordneten Gelenkachse begrenzt, daß er nach der Montage durch den Nocken von diesem Anschlag abgehoben ist, und daß zwischen dem anderen Anschlag und der Rückseite des Gleit- oder Rollkörpers die Druckfeder eingespannt ist. Das erfindungsgemäße Weitwinkelscharnier läßt sich unabhängig davon, ob es mit einer Schließvorrichtung ausgestattet werden soll oder nicht, soweit in einheitlichen Montagevorrichtungen und -vorgängen vorfertigen, daß zur Komplettierung nur noch mittels zweier Gelenkbolzen der Schwinghebel montiert zu werden braucht, Im Hinblick auf den der Komplettierung dienenden Montagevorgang ist es unerheblich, ob der Schwinghebel den Gleit- oder Rollkörper mit Schließfeder enthält oder nicht. Denn sollen Weitwinkelscharniere mit Schließvorrichtungen hergestellt werden, enthalten die Schwinghebel die bereits vormontierten Gleit- oder Rollkörper mit Druckfedern, ohne daß diese den Endmontagevorgang gegenüber einer Montage von Schwinghebeln ohne Schließvorrichtungen ändern würden. Die erfindungsgemäßen Weitwinkelscharniere lassen sich somit unabhängig davon, ob diese mit Schließvorrichtungen versehen werden sollen oder nicht, bis auf die Montage eines Schwinghebels vormontieren. Je nach dem, wie es der einzelne Auftrag erfordert, werden bei der Endmontage Schwinghebel mit oder ohne Schließvorrichtungen eingebaut. Neben der vereinfachten Endmontage ist auch die Lagerhaltung wesentlich vereinfacht, da lediglich Schwinghebel ohne Schließvorrichtungen oder mit vormontierten Gleit- oder Rollkörpern und Druckfedern bereit gehalten zu werden brauchen.

Aus der DE-A-2 415 999 ist ein Weitwinkel-Schnäpper-Scharnier bekannt, das sich wahlweise auch ohne die Schnäpperfeder montieren läßt, wenn eine Schießvorrichtung nicht erwünscht ist. Soll das Weitwinkelscharnier jedoch mit der Schießvorrichtung versehen werden, muß zusätzlich zu dem Schwinghebel ein die Schnäpperfeder enthaltender Hebel mit einem Federgehäuse um eine eigene Schwenkachse montiert und mit einer Gleitachse in Langlöchern des Schwinghebels geführt werden.

Zweckmäßigerweise ist der mit dem Gleit-oder Rollkörper zusammenwirkende Nocken an dem Türanschlagteil vorgesehen. Der Nocken kann aus einem in das topfförmige Türanschlagteil einsetzbaren Blechstück bestehen, so daß dieses gegebenenfalls auch weggelassen werden kann. Der Nocken kann auch einstückig mit dem topfförmigen Türanschlagteil ausgebildet sein, weil es ohnehin nicht zur Wirkung kommt, wenn der Schwinghebel nicht mit dem vormontierten

Schließmechanismus versehen ist.

Der Schwinghebel besteht zweckmäßigerweise aus einem U-förmig gebogenen gestanzten Blechstück, von dessen Steg etwa rechtwinklig ein quer zwischen dessen Schenkeln stehender Lappen abgebogen ist, der den Anschlag für die Feder bildet. Zur Stabilisierung des Lappens können auf der der Feder gegenüberliegenden Seite des Lappens die Schenkel des Schwinghebels mit eingeprägten Noppen versehen sein, auf denen sich die Seitenkanten des Lappens abstützen.

In weiterer Ausgestaltung der Erfindung ist vorgesehen, daß der Rollkörper aus einer Rolle mit einem gegabelten Lagerbock besteht, wobei dessen Achse oder Achszapfen in etwa halbkreisförmigen Ausnehmungen in den äußeren Rändern der Schenkel des Lagerbocks gehaltert sind und die die Schenkel überragenden Enden der Achse oder der Achszapfen in Langlöchern der Schenkel des Schwinghebels geführt sind, deren äußere Begrenzungen den Anschlag bilden. Die Rollkörper können auch aus einer in einer stirnseitigen Nut eines Kunststoffblocks gehalterten zylindrischen Rolle und der Anschlag für die Rolle aus in die Schenkel des Schwinghebels eingeprägten Noppen bestehen.

Zweckmäßigerweise sind die Schenkel des Schwinghebels mit parallel zu dessen Steg verlaufenden sickenartigen Einprägungen versehen, die der Führung des Lagerböckes oder Kunststoffblockes zwischen diesen und dem Steg dienen.

Ein Ausführungsbeispiels der Erfindung wird nachstehend anhand der Zeichnung näher erläutert. In dieser zeigt
Fig. 1 einen Längsschnitt durch das montierte Weitwinkelscharnier in seiner Öffnungsstellung,
Fig. 2 einen Längsschnitt durch das Weitwinkelscharnier nach Fig. 2 in seiner Schließstellung,
Fig. 3 einen Längsschnitt durch den mit Aufnahmeeinrichtungen für den Schließmechanismus versehenen Schwinghebel,
Fig. 4 einen Längsschnitt durch einen Lagerbock für die in
Fig. 5 in Draufsicht dargestellte Rolle,
Fig. 6 eine Seitenansicht einer anderen Ausführungsform einer Rolle, die auf der in
Fig. 7 in Draufsicht dargestellten Achse gelagert ist,
Fig. 8 eine Vorderansicht einer anderen Ausführungsform eines Schwinghebels mit Einrichtungen zur Aufnahme des Schließmechanismusses,
Fig. 9 einen Längsschnitt durch den Schwinghebel nach Fig. 8,
Fig. 10 eine Draufsicht und eine Seitenansicht eines Kunststoffblockes, der der Lagerung der in
Fig. 11 in Draufsicht und Seitenansicht dargestellten Rolle dient.

Das in den Fig. 1 und 2 dargestellte Weitwinkelscharnier besteht aus dem sich mit dem kürzeren Gelenkarm 2 kreuzenden längeren Gelenkarm 1, die beide durch den Gelenkzapfen 3 unter Bildung eines Kreuzgelenks gelenkig miteinander verbunden sind. Der längere Gelenkarm 1 ist um den Gelenkzapfen 4 in dem topfförmigen Gelenkteil 5 gelenkig gelagert, das den Türanschlagteil bildet und in ein in die Tür 6 eingefrästes Sackloch eingelassen ist. Mit seinem anderen Ende ist der längere Gelenkarm 1 durch den Gelenkbolzen 7 mit dem Schwinghebel 8 gelenkig verbunden, dessen anderes Ende durch den Gelenkbolzen 9 mit dem Tragwandanschlagteil 10 gelenkig verbunden ist. Der kürzere Gelenkarm 2 ist mit seinem inneren Ende durch den Gelenkbolzen 11 mit dem Türanschlagteil 10 gelenkig verbunden. Das äußere Ende des kürzeren Gelenkarms 2 ist durch den Gelenkbolzen 12 an den Schwinghebel 13 angelenkt, dessen anderes Ende durch den Gelenkbolzen 14 mit dem topfförmigen Scharnierteil 5 gelenkig verbunden ist. Der Schwinghebel 13 besteht wie auch der Schwinghebel 8 aus einem gestanzten, U-förmig gebogenen Blechteil, wobei in dem äußeren Rand der Schenkel 15 des Schwinghebels 13 Einbuchtungen 16 vorgesehen sind, in denen sich zur Begrenzung des Öffnungswinkels in der Offenstellung der den längeren Gelenkarm 1 lagernde Lagerbolzen 4 abstützt.

Das Tragwandanschlagteil besteht in üblicher Weise aus einer mit dieser verschraubten Befestigungsplatte, auf der durch Schrauben verstellbar ein Scharnierarm festgelegt ist.

Der Schwinghebel 13 besteht aus einem im Querschnitt U-förmig gebogenen Blechstanzteil, von dessen die Schenkel 15 verbindenden Steg 17 der Lappen 18 rechtwinklig in der Weise abgebogen ist, daß er zwischen den Schenkeln 15 liegt und einen Anschlag oder eine Abstützfläche für die Druckfeder 19 bildet. Die Schenkel 15 sind mit auf deren Innenseiten Noppen 20 bildenen Einprägungen versehen, die der Abstützung des Lappens 18 dienen. Die den Steg 17 überragenden Enden der Schenkel 15 des Schwinghebels 13 sind mit gestanzten Bohrungen für die Lagerbolzen 12, 14 versehen.

Parallel zu dem Steg 13 sind die Schenkel mit nach innen gerichteten sickenförmigen Wülsten 21 versehen, die Führungen für den Lagerbock 22 bilden. Der Lagerbock 22 besteht, wie aus Fig. 4 ersichtlich ist, aus einem U-förmig gebogenen Blechstanzteil, das in den Stirnrändern seiner Schenkel mit etwa halbkreisförmigen Ausnehmungen 23 versehen ist, die der Lagerung der Wellenzapfen 24 der Rolle 25 dienen. Die die Ausnehmungen 23 überragenden Enden der Wellenzapfen 24 sind in Langlöchern 26 der Schenkel 15 des Schwinghebels geführt, wobei die oberen Begrenzungen 27 der Langlöcher 26 Anschläge zur Begrenzung der Vorschubbewegung bilden. Die Druckfeder 19 ist zwischen dem abgewinkelten Lappen 18 und dem Stegteil des Lagerböcks 22 eingespannt. Im nicht dargestellten vormontierten Zustand des Schwinghebels 13 drückt die Druckfeder 19 den Lagerbock so weit vor, daß die Wellenzapfen 24 auf den vorderen Anschlagflächen 27 der Langlöcher 26 abgestützt sind.

Das topfförmige Scharnierteil 5 weist einen mit einer Bohrung für den Lagerbolzen 14 versehenen Sockel 28 auf, das von den mit den Bohrungen 29 versehenen Enden der Schenkel 15 des Schwinghebels 13 gabelförmig übergriffen wird. Der Sockel 28 weist einen mittleren Schlitz auf, in dem der aus einem Blechstanzteil bestehende sektorartige Nocken 30 gehaltert ist, der einen langgestreckten Fortsatz 31 aufweist, dessen vorderes Ende in eine Öffnung der Bodenplatte des topfförmigen Scharnierteils 5 zu dessen Fixierung eingesteckt ist. Der sektorförmige Nocken 30 weist eine Bohrung auf, die der Gelenkbolzen 14 ebenfalls durchsetzt. In der aus den Fig. 1 und 2 montierten Stellung stützt sich die Rolle 25 auf der Umfangsfläche des Nockens 30 in der Weise ab, daß die Wellenzapfen 24 von den vorderen Anschlagflächen 27 der Langlöcher 26 abhoben sind.

Bei der Ausführungform nach den Fig. 6 und 7 ist die Rolle 32 mit einer axialen Bohrung versehen und auf dem mittleren Teil der Lagerachse 33 frei drehbar gelagert. Beidseits des mittleren Teils ist die Lagerachse 33 mit Eindrehungen versehen, die sich in den Ausnehmungen 23 des Lagerbocks 22 abstützen, während die verdeckten Endteile des Lagerzapfens 33 in den Langlöchern 26 der Schenkel 15 des Schwinghebels 13 geführt sind.

Bei der Ausführungsform nach den Fig. 8 bis 11 besteht der Lagerbock aus einem Kunststoffblock 34, der auf seiner Oberseite mit sich kreuzenden Nuten 36 versehen ist, so daß klauenartige Eckbereiche 37 erhalten bleiben, zwischen denen der walzenartige Rollkörper 38 gelagert ist. Im Unterschied zu dem Ausführungsbeispiel nach Fig. 3 ist der Schwinghebel 13 nach Fig. 9 statt mit einem Langloch mit nach innen weisenden eingeprägten Noppen 39 versehen, die als Anschläge für den walzenförmigen Rollkörper 38 dienen.

## Patentansprüche

1. Weitwinkelscharnier mit zwei sich scherenartig kreuzenden, gelenkig miteinander verbundenen Gelenkarmen (1, 2), deren eine Enden gelenkig mit den einander zugewandten, innen liegenden Enden eines Tragwandanschlagteils (10) und eines Türanschlagteils (5), das vorzugsweise topfförmig ausgebildet ist, verbunden sind und deren schwingende Enden über Schwinghebel (8, 13) an den außen liegenden Enden dieser Anschlagteile (5, 10) angelenkt sind, und mit einem etwa sektorartigen zylindrischen Nocken (30), in dessen Mittelachse der eine Schwinghebel (13) um eine Gelenkachse (14) schwenkbar gelagert ist und gegen dessen Umfangsfläche ein in diesem Schwinghebel (13) längsverschieblich geführter und von einer Druckfeder (19) beaufschlagter Gleit- oder Rollkörper (25, 32, 38) angedrückt ist, wobei im Bereich der Schließstellung der Gleit- oder Rollkörper (25, 32, 38) von dem zylindrischen Teil der Umfangsfläche des Nockens (30) auf dessen Flanke mit sich verringerdem Radius abgleitet, dadurch gekenzeichnet, daß der Schwinghebel (13) zwischen seinen Gelenkachsen (12, 14) und jeweils im Abstand von diesen mit Anschlägen (18. 27, 39) versehen ist, von denen der dem Nocken (30) zugewandte Anschlag (27, 39) die Verschiebung des Gleit- oder Rollkörpers (25, 32, 38) in dem Schwinghebel (13) vor dessen Montage in einem derartigen Abstand vor der dem Nocken.(30) zugeordneten Gelenkachse (14) begrenzt, daß er nach der Montage durch den Nocken (30) von diesem Anschlag abgehoben ist, und daß zwischen dem anderen Anschlag (18) und der Rückseite des Gleit- oder Rollkörpers die Druckfeder (19) eingespannt ist.

2. Weitwinkelscharnier nach Anspruch 1, dadurch gekennzeichnet, daß der Nocken (30) an dem Türanschlagteil (5) vorgesehen ist.

3. Weitwinkelscharnier nach Anspruch 2, dadurch gekennzeichnet, daß der Nocken (30) aus einem in das topfförmige Türanschlagteil (5) einsetzbaren Blechstück (30) besteht.

4. Weitwinkelscharnier nach Anspruch 2, dadurch gekennzeichnet, daß der Nocken einstückig mit dem topfförmigen Türanschlagteil ausgebildet ist.

5. Weitwinkelscharnier nach einem der Ansprüche 1 bis 4, dadurch gekennzeichnet, daß der Schwinghebel (13) aus einem U-förmig gebogenen gestanzten Blechstück besteht, von dessen Steg (17) etwa rechtwinklig ein quer zwischen dessen Schenkeln (15) stehender Lappen (18) abgebogen ist, der den Anschlag für die Feder (19) bildet.

6. Weitwinkelscharnier nach Anspruch 5, dadurch gekennzeichnet, daß auf der der Feder (19) gegenüberliegenden Seite des Lappen (18) die Schenkel (15) des Schwinghebels (13) mit eingeprägten Noppen (20) versehen sind, auf denen sich dit Seitenkanten des Lappens (18) abstützen.

7. Weitwinkelscharnier nach einem der Ansprüche 1 bis 6, dadurch gekennzeichnet, daß der Rollkörper aus einer Rolle (25, 32) mit einem gegabelten Lagerbock (22) besteht, wobei dessen Achse (33) oder Achszapfen (24) in etwa halbkreisförmigen Ausnehmungen (23) in den äußeren Rändern der Schenkel des Lagerbocks (22) vorgesehen sind, und daß die die Schenkel überragenden Enden der Achse (33) oder der Achszapfen (24) in Langlöchern (26) der Schenkel (25) des Schwinghebels (13) geführt sind, deren äußeren Begrenzungen (27) den Anschlag bilden.

8. Weitwinkelscharnier nach einem der Ansprüche bis 6, dadurch gekennzeichnet, daß der Rollkörper aus einer in einer stirnseitigen Nut (36) eines Kunststoffblocks (34) gehalterten zylindrischen Rolle (38) und der Anschlag für die Rolle (38) aus in die Schenkel (15) des Schwinghebels (13) eingeprägten Noppen (39) besteht.

9. Weitwinkelscharnier nach Anspruch 7 oder 8, dadurch gekennzeichnet, daß die Schenkel des Schwinghebels mit parallel zu dessen Steg (17) verlaufenden sickenartigen Einprägungen (21) versehen sind, die der Führung des Lagerbocks (22) oder des Kunststoffblocks (34) zwischen diesen und dem Steg dienen.

## Claims

1. A wide-angle hinge comprising two hinge arms (1, 2), which cross like scissors and are articulatedly connected to each other and are articulatedly connected at one end to the confronting inner ends of a member (10) to be fixed to a carrying wall and to a preferably potlike member (5) to be fixed to a door, which arms have pivotally movable ends, which are pivoted by swivel levers (8,13) to the outer ends of said fixing members (5, 10), also comprising an approximately sectorlike cylindrical cam (30), in which one (13) of the swivel levers is pivoted on a pivot (14) at the center line of the cam, and a sliding or rolling member (25, 32, 38), which is biased by a compression spring (19) and is longitudinally slidably guided in said swivel lever (13), bears under pressure on the peripheral surface of the cam, and adjacent to the closed position the sliding or rolling member (25, 32, 38) slides from the cylindrical portion of the peripheral surface of the cam (30) to the side face thereof so that the radius decreases, characterized in that the swivel lever (13) is provided with stops (18, 27, 39), which are disposed between and spaced from the pivots (12,14) for the swivel lever, that (27, 39) of said stops which faces the cam (30) limits the displacement of the sliding or rolling member (25, 32, 38) in the swivel lever (13) before the latter is mounted and at such a distance from the pivot (14) that is associated with the cam that the sliding or rolling member is lifted from said stop by the cam (30) after the swivel lever has been mounted, and the compression spring (19) is held under initial stress between the other stop (18) and the rear side of the sliding or rolling member.

2. A wide-angle hinge according to claim 1, characterized in that the cam (30) is provided on the member (5) that is to be fixed to a door.

3. A wide-angle hinge according to claim 2, characterized in that the cam (30) consists of a sheet metal element (30) that is adapted to be inserted into the potlike member that is to be fixed to a door.

4. A wide-angle hinge according to claim 2, characterized in that the cam is integrally formed with the potlike member that is to be fixed to a door.

5. A wide-angle hinge according to any of claims 1 to 4, characterized in that the swivel lever (13) consists of a channel-shaped sheet metal stamping and a lug (18) is angled from the web (17) of said stamping and extends transversely between the flanges (15) of the stamping and constitutes the stop for the spring (19).

6. A wide-angle hinge according to claim 5, characterized in that the flanges (15) of the swivel lever (13) are formed with impressed bosses (20) which support the side edges of the lug (18).

7. A wide-angle hinge according to any of claims 1 to 6, characterized in that the rolling member consists of a roller (25, 32) that is provided with a forked bearing bracket (22), the axle (33) or pivot pin (24) of which is provided in approximately semicircular recesses (23) in the outer edges of the legs of the bearing bracket (22), those ends of the axle (33) or the pivot (24) which protrude from the flanges are or is guided in slots (28) of the flanges (25) of the swivel lever (13), and the outer boundaries (27) of said slots constitute the stop.

8. A wide-angle hinge according to any of claims 1 to 6, characterized in that the rolling member consists of a cylindrical roller (38), which is held in a groove (38) formed in an end face of a plastics block (34), and the stop for the roller (38) consists of bosses (39), which have been impressed into the flanges (15) of the swivel lever 13).

9. A wide-angle hinge according to claim 7 or 8, characterized in that the flanges of the swivel lever are provided with impressed beads (21), which are parallel to the web (17) of the swivel lever and serve to guide the bearing bracket (22) or the plastics block (34) between the beads and the web.

## Revendications

1. Charnière à grand angle comportant des bras articulés (1, 2) se croisant à la manière de ciseaux, bras dont une extrémité est reliée de manière articulée aux extrémités intérieures se faisant face d'une partie de butée (10) de mur portant et d'une partie de butée de porte (5) formée de préférence comme un pot, et dont les extrémités oscillantes sont reliées de manière articulée par l'intermédiaire de leviers oscillants (8, 13) aux extrémités extérieures desdites parties de butée (5, 10) comportant par ailleurs une came cylindrique en forme de secteur (30) dans l'axe médian de laquelle un des leviers oscillants (13) est articulé autour d'un axe de joint (14) et contre la surface périphérique de laquelle est pressé un corps de glissement ou de roulement (25, 32, 38) supporté de façon transversalement mobile dans ledit levier oscillant (13) et pressé par un ressort de pression (19), ledit corps de glissement ou de roulement (25, 32, 38) glissant dans la zone de la position de fermeture de la partie cylindrique de la surface périphérique de la came (30) sur le flanc de ladite came qui présente un rayon qui va diminuant, caractérisée par le fait que le levier oscillant (13) est muni entre ses axes d'articulation (12,14) et à une certaine distance de ceux-ci de butées (18, 27, 39), la butée (17, 39) orientée vers la came (30) limitant le déplacement du corps de glissement ou de roulement (25, 32, 38) dans le levier oscillant (13) avant le montage de celui-ci à une distance telle devant l'axe d'articulation affecté à la came (30) qu'il reste soulevé de ladite butée par la came (30) après le montage et en ce que le ressort de pression (19) est serré entre l'autre butée (18) et la partie arrière du corps de glissement _{b}u de roulement.

2. Charnière à grand angle selon la revendication 1, caractérisée par le fait que la came (30) est prévue dans la partie de butée de porte (5).

3. Charnière à grand angle selon la revendication 2, caractérisée par le fait que la came (30) consiste en une pièce en tôle (30) pouvant être placée dans la partie de porte (5) ayant la forme d'un pot.

4. Charnière à grand angle selon la revendication 2, caractérisée par le fait que la came est formée d'une seule pièce avec la partie de butée de porte formée comme un pot.

5. Charnière à grand angle selon les revendications 1 à 4, caractérisée par le fait que le levier oscillant (13) consiste en une pièce en tôle étampée sous forme de U, à partir du pont (17) duquel une extrémité (18) transversale par rapport aux jambes (15) est courbée d'une façon à peu près perpendiculaire et qui forme la butée pour le ressort (19).

6. Charnière à grand angle selon la revendication 5, caractérisée par le fait que du côté opposé au ressort (19) de l'extrémité (18) les jambes (15) du levier oscillant (13) sont munies de boutons (20) sur lesquels les bords latéraux de l'extrémité (18) s'appuient.

7. Charnière à grand angle selon les revendications 1 à 6, caractérisée par le fait que le corps de roulement consiste en un rouleau (25, 32) présentant un support en forme de fourche (22), l'axe (33) ou les extrémités d'axe (24) étant prévus dans des échancrures à peu près hémicirculaire (23) dans les bords extérieurs des jambes du support (22) et en ce que les extrémités de l'axe (33) ou les extrémités d'axe (24) dépassant les jambes sont menées dans des trous oblongs (26) des jambes (25) du levier oscillant (13), dont les extrémités extérieures (27) forment la butée.

8. Charnière à grand angle suivant les revendications 1 à 6, caractérisée par le fait que le corps de roulement consiste en un rouleau cylindrique (38) suspendu dans une rainure frontale (36) d'un bloc en matériau plastique (34) et en ce que la butée pour le rouleau (38) consiste en boutons (39) pressés dans les jambes (15) du levier oscillant (13).

9. Charnière à grand angle selon les revendications 7 ou 8, caractérisée par le fait que les jambes du levier oscillant sont munies d'impressions parallèles à son pont (17) et ayant la forme de moulures, qui servent à guider le support (22) ou le bloc en matériau plastique (34) entre lesdites impressions et le pont.
